# FASCICULE DE BREVET EUROPEEN

(11) **EP 0 013 296 B1**
(45) Date de publication et mention de la délivrance du brevet: **04.04.1984**
(21) Numéro de dépôt: 79103926.6
(22) Date de dépôt: 12.10.1979
(51) Int. Cl.: B41J 3/04

(54) **Imprimante à projection d'encre à vitesses multiples**
Tintenstrahldrucker mit mehreren Geschwindigkeitsstufen
Multiple speed ink jet printer

(30) Priorité: 13.11.1978 US 960417
(43) Date de publication de la demande: 23.07.1980
(73) Titulaire: International Business Machines Corporation, Armonk, N.Y. 10504 (US)
(72) Inventeur: Buehner, William Louis, Lexington, Kentucky 40504 (US); Hill, James David, Lexington, Kentucky 40504 (US)
(74) Mandataire: Vekemans, André

## Description

### Domaine technique

La présente invention concerne une imprimante à projection d'encre capable de fonctionner à différentes vitesses, avec modification concomitante de la résolution des caractères.

### Etat de la technique

L'imprimante à projection d'encre IBM 6640 utilise les principes décrits dans le brevet US-A-3 596 275. Dans cette machine, un jet continu d'encre sous pression émanant d'une buse fait l'objet d'une perturbation et se divise en gouttelettes à une distance prédéterminée de la buse. Ces gouttelettes reçoivent une charge qui leur est appliquée par une électrode de charge et passent ensuite entre deux électrodes de déviation auxquelles une tension élevée est appliquée, la valeur de la charge ainsi appliquée aux gouttelettes d'encre déterminant leur déviation verticale en vue de la formation de caractères ou autres symboles sur du papier ou autre support analogue disposé à proximité immédiate des électrodes de déviation. Si aucun caractère ou symbole ne doit être formé sur le support, les gouttelettes ne reçoivent aucune charge, ou ne reçoivent qu'une charge minime; elles ne sont donc pas déviées lorsqu'elles passent entre les électrodes de déviation et sont interceptées par une gouttière, d'où elles sont ramenées à leur point de départ en vue de leur réutilisation.

Il ressort de ce qui précède que la déviation verticale des gouttelettes permet de former ou de tracer une colonne de tâches d'encre ou de points sur le plan du papier. Chacune des gouttelettes d'une colonne donnée reçoit une charge légèrement plus importante que la gouttelette qui la précède, si bien que la colonne est formée, dans l'exemple cité, du bas vers le haut. Les caractères sont donc formés, dans une matrice donnée, au moyen d'une suite de colonnes de tâches d'encre. En principe, les différents éléments de la tête d'impression sont disposés sur un chariot mobile qui effectue un parcours prédéterminé le long du papier de manière à permettre l'impression sur ce dernier de caractères ou autres symboles.

L'imprimante IBM 6640 présente une résolution de caractères qui permet d'obtenir une qualité d'impression pratiquement égale à celle d'une machine à écrire classique, cette résolution étant de 94,5 éléments d'image (ci-après appelés »PELS«)/cm. Dans le cas d'une imprimante à projection d'encre, un pel est défini comme étant constitué par un point formé sur la feuille de papier ou autre support par une gouttelette d'encre. Par exemple, dans le cas d'une résolution de 94,5 pels/cm, d'un cadre d'impression de caractère d'une hauteur de 4,23 mm (hauteur de la matrice de caractères), et d'une impression effectuée au pas de dix (c'est-à-dire de dix caractères par pouce soit 3,94 caractères par cm), on peut former une matrice d'une largeur de 94,5/3,94=24 pels et d'une hauteur de 94,5 x 4,23 mm =40 pels. A cet égard, dans l'imprimante IBM 6640, la tolérance afférente au positionnement des pels n'est que de ±0,033 mm cependant que la tolérance afférente à la hauteur et à la largeur des caractères est de ±0,076 mm, ce qui est nécessaire afin d'obtenir la qualité d'impression requise. La hauteur de la matrice nécessite une déviation maximum des gouttelettes de 0,51 cm étant donné qu'il faut 0,09 cm environ pour éviter que celles-ci ne soient interceptées par la gouttière.

La vitesse d'impression de l'IBM 6640 est d'environ 90 caractères par seconde et la résolution des caractères est proche de celle obtenue dans le cas d'une machine à écrire classique d'excellente qualité. Toutefois, il arrive fréquemment qu'une résolution aussi élevée ne soit pas indispensable, notamment si le document que l'on imprime est à usage intérieur ou, par exemple, une circulaire publicitaire, une liste d'adresses ou tout autre document du même type.

Il existe actuellement dans l'art antérieur deux brevets des E.U.A. qui présentent une analogie avec la présente invention. Le premier de ces deux brevets, US-A-3 878 517, concerne une imprimante à projection d'encre du type dans lequel la grandeur de la charge est commandée et dont la vitesse d'impression est soit élevée, soit faible, le circuit de commande situé dans le générateur de caractères engendrant un signal qui permet de commander la vitesse d'entraînement fournie par un servo-moteur connecté au chariot. D'autre part, bien que la fréquence de formation des gouttelettes d'encre reste constante, le circuit de commande, selon que l'imprimante fonctionne à grande vitesse ou à faible vitesse, transmet un signal de commande à un diviseur de fréquence réglable qui modifie le rapport du nombre des gouttelettes recevant un signal vidéo au nombre total de gouttelettes formées, de manière à compenser les variations de vitesse. Dans l'imprimante de la présente invention, le rapport du nombre de gouttelettes chargées au nombre de gouttelettes non chargées reste essentiellement le même, que la machine fonctionne dans les modes d'impression grossière ou dans le mode d'impression fine. Il ne se produit aucune modification de la fréquence d'apparition du nombre des gouttelettes chargées ou du rapport résultant du nombre des gouttelettes chargées au nombre total de gouttelettes formées.

Le second brevet, US-A-3 938 641, décrit une imprimante séquentielle à matrice de points pourvue d'un dispositif d'entraînement du type pas-à-pas. Dans cette dernière imprimante, la vitesse d'impression des colonnes de points est commandée en modifiant le signal de vitesse d'impression. Dans l'un ou l'autre des deux modes de fonctionnement précédemment décrits, la fréquence ne fait l'objet d'aucune variation pour modifier la vitesse du chariot ou la vitesse d'impression.

Le document IBM Technical Disclosure Bulletin, Vol. 20, No. 12, mai 1978, pages 5097-98, décrit une tête d'impression à fils permettant après l'impression d'une série de points, l'impression, lors du retour du chariot d'une première série de points supplémentaires dans le sens de la hauteur grâce à un léger basculement de la tête d'impression et d'une deuxième série de points supplémentaires dans le sens de la largeur grâce à un changement de pas du chariot portant ladite tête d'impression. Cependant ce document ne décrit pas le mode de fonctionnement de l'imprimante à jet d'encre de la présente invention.

### Exposé de l'Invention

L'un des objets de la présente invention est donc de fournir une imprimante à projection d'encre permettant d'obtenir l'impression de caractères dont la résolution (ou définition) peut varier telle que décrite dans la revendication 1. Dans une première réalisation de la présente invention, l'imprimante fonctionne dans un premier mode dit d'impression grossière (par rapport à l'impression fine ou de haute qualité précédemment mentionnée), dans lequel le signal de début d'impression de colonne est supprimé de façon régulière ou périodique, de telle sorte que, si l'on supprime, par exemple, un de ces signaux sur deux, la machine n'imprime qu'une colonne de points sur deux également, ce qui permet de doubler approximativement la vitesse de déplacement du chariot. A cet égard, on peut éviter d'avoir à modifier l'angle prédéterminé des électrodes de déviation, si l'inclinaison de ces électrodes est indésirable dans le cas où la machine fonctionne dans le mode d'impression grossière, en mettant en oeuvre le procédé décrit dans le document FR-A-2 412 411 déposée le 23 novembre 1978 par la demanderesse qui permet de modifier automatiquement l'inclinaison des électrodes de déviation en fonction de la vitesse de déplacement du chariot. Dans une deuxième réalisation de la présente invention, l'imprimante fonctionne dans un deuxième mode d'impression grossière, dans lequel on n'imprime qu'un point sur deux dans chaque colonne, ce qui a pour effet de supprimer une rangée de points sur deux. Il est toutefois nécessaire, dans ce dernier cas, de corriger les effets aérodynamiques propres au gouttelettes et de compenser les interactions entre les gouttelettes chargées. Ainsi, dans la première réalisation de l'invention, dans laquelle on n'imprime qu'une colonne de points sur deux, bien que la largeur et la hauteur du cadre dans lequel chaque caractère est imprimé ne varient pas, le nombre maximum de pels (ou points) dans chaque rangée, dans le cas d'une impression effectuée, par exemple, au pas de dix, est de douze (24/2), cependant que le nombre maximum de pels que contient chaque colonne reste de quarante. Dans la seconde réalisation de l'invention, dans laquelle l'on n'imprime qu'une rangée de pels sur deux, le nombre maximum de pels de chaque rangée dudit cadre est de 24 (dans le cas, comme précédemment, d'une impression au pas de dix), mais de 20 pels seulement dans chaque colonne, cette réalisation permettant, de même que la première, d'accélérer la vitesse de déplacement du chariot, tout en maintenant le débit d'encre prédéterminé. D'autre part, il est facile de combiner la suppression d'une colonne sur deux avec la suppression d'une rangée de points sur deux afin d'augmenter la vitesse du chariot, de telle sorte que'elle soit égale, par exemple, à quatre fois celle obtenue dans le cas où l'imprimante fonctionne dans le mode dit d'impression fine. A ce propos, on notera que seules des modifications minimes de l'imprimante IBM 6640 existante et de ses circuits électroniques sont nécessaires pour que la machine puisse fonctionner au moins dans le mode d'impression grossière dans lequel seule une colonne sur deux est imprimée.

On notera également que, dans le cas de l'imprimante IBM 6640, le diamètre moyen des gouttelettes d'encre est de 0,06 mm.

Dans le mode d'impression fine, les points ou les pels de la matrice d'impression sont séparés par une distance centre-à-centre de 0,1 mm. Toutefois, l'encre ayant tendance à s'étaler sur le support d'impression (qui est généralement constitué par du papier), il se produit une augmentation du diamètre des points ou des pels, dont la valeur devient alors approximativement égale à 0,15 mm, ce qui entraîne un recouvrement des points ou des pels sur le papier. Dans ce contexte, dans le premier mode d'impression grossière de la présente invention, qui est le mode préféré, les points sont séparés horizontalement par une distance de 0,2 mm centre-à-centre, et par une distance verticale de 0,1 mm centre-à-centre; dans le deuxième mode d'impression grossière (suppression d'une rangée de points sur deux), les points sont séparés horizontalement par une distance centre-à-centre de 0,1 mm et verticalement par une distance centre-à-centre de 0,2 mm. Dans le cas où les deux modes sont combinés, les points sont évidemment séparés, verticalement et horizontalement par une distance centre-à-centre de 0,2 mm. En résumé, la résolution est sacrifiée au profit d'une augmentation correspondante de la vitesse, sans cependant que le débit d'encre prédéterminé soit modifié.

D'autres objets, caractéristiques et avantages de la présente invention ressortiront mieux de l'exposé qui suit, fait en référence aux dessins annexés à ce texte, qui représentent un mode de réalisation préféré de celle-ci.

### Brève description des Figures

La Figure 1 représente schématiquement une imprimante à projection d'encre incorporant la présente invention.
La Figure 2 représente un agrandissement d'un caractère imprimé au moyen de la machine de la Figure 1 fonctionnant dans le mode d'impression fine et utilisant une première résolution, des signaux de réseau appropriés et un signal de début d'impression de colonne étant représentés sous ledit caractère.
La Figure 3 est analogue à la Figure 2 et montre le même caractère formé lorsque l'imprimante fonctionne dans le premier mode d'impression grossière en utilisant une seconde résolution.
La Figure 4 est analogue à la Figure 3, mais le caractère représenté est celui obtenu lorsque l'imprimante fonctionne dans le deuxième mode d'impression grossière.
La Figure 5 représente schématiquement les circuits électroniques d'une imprimante à projection d'encre incorporant les dispositifs de la présente invention.
La Figure 6 est un schéma logique illustrant une première logique afférente au premier mode d'impression grossière.
La Figure 7 représente les circuits afférents au positionnement des gouttelettes d'encre ainsi qu'un schéma logique afférent à la logique du premier mode d'impression grossière.
La Figure 8 représente schématiquement la mémoire de données de correction utilisée dans le deuxième mode d'impression grossière.
La Figure 9 est un diagramme des temps relatifs aux différents signaux représentés de façon mnémonique sur les Figures 6 et 7, aux fins d'un fonctionnement correct de l'imprimante dans le premier mode d'impression grossière (qui est le mode de fonctionnement préféré).

### Description de l'invention

Dans l'imprimante à projection d'encre schématiquement représentée sur la Figure 1, de l'encre 1 maintenue à une pression déterminée est chassée d'une buse 2a, au moyen, par exemple, d'un générateur de gouttelettes 2, sous la forme d'un jet. Afin d'éviter que ce dernier ne se divise en gouttelettes présentant des dimensions et un espacement quasi-aléatoires, on fait vibrer l'encre contenue dans la cavité de la buse à une fréquence ultra-sonique fixe au moyen, par exemple, d'un circuit 3 qui excite un cristal piezo-électrique disposé à l'intérieur du générateur de gouttelettes 2. Les ondes de pression ainsi engendrées provoquent la division du jet 1 en une suite de gouttelettes présentant des dimensions et un espacement uniformes, à une distance bien définie de la buse 2a. Un générateur de gouttelettes typique est décrit dans la publication intitulée »IBM Technical Disclosure Bulletin«, Vol. 21, No. 5, Octobre 1978, pages 1949-1950.

Chaque gouttelette ainsi formée reçoit une charge électrique d'une grandeur prédéterminée lorsqu'une tension est appliquée à une électrode de charge 4 qui entoure le point où le jet d'encre se divise en gouttelettes. La gouttelette conserve cette charge pendant toute la durée de son vol vers un support 5 constitué, par exemple, par une feuille de papier. Les différentes gouttelettes traversent un champ électro-statique obtenu en appliquant une tension élevée fixe aux bornes d'une paire de plaques de déviation 5 disposées horizontalement. Chaque gouttelette recevant une charge distincte, on peut la dévier verticalement d'une distance désirée. Dans le cas de l'imprimante IBM 6640, les gouttelettes sont déviées verticalement du bas vers le haut, de manière à former sur la feuille de papier une colonne entièrement ou partiellement composée de points ou de pels. Les gouttelettes qui ne sont pas utilisées aux fins de l'impression d'un caractère et qui ne doivent donc pas apparaître sur le papier ne reçoivent aucune charge et ne sont pas déviées. Ces dernières gouttelettes sont interceptées par une gouttière 6 et ramenées au générateur de gouttelettes 2 en vue d'une nouvelle utilisation, par l'intermédiaire d'un réservoir d'encre 6a, d'un filtre 6b, d'une alimentation d'encre 6c et d'une pompe 6d, qui fournit de l'encre en permanence au générateur 2. Un système typique de recirculation d'encre est décrit dans le brevet US-A-3 929 071. D'autre part, étant donné que la hauteur à laquelle une gouttelette d'encre chargée est déviée et projetée sur la feuille de papier 5a est directement fonction de l'intervalle de temps pendant lequel elle demeure entre les plaques de déviation 5 (plus long est cet intervalle de temps, plus haut la gouttelette est projetée), la vitesse des gouttelettes ou du jet d'encre doit être commandée avec précision. Le brevet des E.U.A. No. 3 787 882 décrit plusiers servo-systèmes permettant de commander cette vitesse en détectant cette dernière, puis en asservissant la pompe de façon à obtenir la pression désirée dans le générateur de gouttelettes 2. Un autre procédé permettant de déterminer la vitesse des gouttelettes est décrit dans la demande de brevet français FR-A-2405754 déposée le 8 septembre 1978 par la demanderesse.

Le générateur de gouttelettes 2, l'électrode de charge 4, les plaques de déviation 5 et la gouttière 6 sont montés sur un chariot 7 qui est entraîné horizontalement et suit un parcours prédéterminé qui le rapproche ou l'éloigne du plan du papier de la Figure 1, à une vitesse relativement constante pendant l'opération d'impression. Les gouttelettes sont de ce fait déposées sur le papier à des emplacements appropriés à l'intérieur d'un cadre de caractère ou d'une trame de manière à former le caractère ou le symbole désiré. Le chariot 7 est couplé à un dispositif d'entraînement 7a, comprenant par exemple un moteur fonctionnant en courant continu, lequel est excité par des signaux délivrés, par exemple, par un dispositif d'excitation 7b (dans la réalisation préférée) sous le contrôle des circuits électroniques 8 du système.

Lorsque l'imprimante fonctionne, soit dans le mode d'impression continue, il est indispensable que des moyens soient prévus pour indiquer la position du chariot à un instant donné quelconque afin que le début de chaque impression de colonne puisse être déterminé et que l'électrode de charge puisse recevoir les données correctes ou le niveau de tension approprié pour dévier les gouttelettes d'encre de la façon requise. D'autre part, des moyens doivent être prévus pour déterminer le sens dans lequel se déplace le chariot. A cet égard, l'imprimante comporte un détecteur 9 comprenant une matrice 9a qui émet et qui reçoit et un miroir concave 9b disposés sur le chariot de part et d'autre d'un réseau fixe 9c de repères (monté sur le châssis de la machine), lequel réseau permet, en conjonction avec la matrice et le miroir, d'engendrer des signaux qui sont transmis aux circuits électroniques du système, tant pour appliquer une tension à l'électrode de charge que pour commander le dispositif d'entraînement 7b et, partant, le dispositif 7a connecté au chariot 7. Le procédé et le dispositif de détection employés sont décrits de façon plus détaillée dans la demande de brevet européen EP-A-0 006 441 déposé le 22 mai 1979 par la demanderesse. Les circuits de détection utilisés sont également décrits dans la demande de brevet européen EP-A-0 006 482 déposé le 1 juin 1979 par la demanderesse. Le réseau 9c se compose de deux parties décalées de 90° l'une par rapport à l'autre et comporte des repères opaques et transparents. La matrice 9a comprend une paire de sources de lumière et une paire de détecteurs; la lumière qui traverse le réseau est réfléchie par le miroir 9b et frappe les détecteurs qui, par l'intermédiaire des circuits qui leur sont associés, engendrent des signaux alternés, tels que ceux représentés sous la lettre »B« des Figures 2, 3 et 4 (dans un but de clarté, les signaux engendrés par les deux détecteurs sont respectivement référencés »Det. A« et »Det. B«). La sortie de l'un des deux détecteurs peut être utilisée en conjonction avec un compteur pour compter les transitions (opaque à transparent) et, le réseau comportant un nombre prédéterminé de repères, pour indiquer avec précision la position qu'occupe le chariot 7 le long de son parcours. Dans l'exemple représenté sur les Figures 2, 3 et 4, la sortie du détecteur B est employée pour indiquer la position du chariot et permet d'obtenir les informations afférentes au début de l'impression de chaque colonne.

Les impulsions indiquées sur les Figures 2, 3 et 4 et désignées SOS indiquent le début de l'impression d'une colonne au moyen d'une suite de gouttelettes. A titre d'exemple, si le réseau associé au détecteur B possède 23 divisions par cm, et si la résolution est de 94,5 pels/cm, chacune des divisions du réseau doit être divisée par quatre pour obtenir la résolution requise pour former un caractère tel que la lettre »B« représentée sur la Figure 2. (La sortie du second détecteur, telle détecteur A, est utilisée aux fins d'une comparaison avec la sortie du détecteur B pour informer les circuits électroniques du sens dans lequel se déplace le chariot.)

Selon la présente invention, la résolution d'un caractère peut être modifiée de telle sorte qu'elle devienne celle, par exemple, du caractère représenté sur la Figure 3, cette dernière résolution étant définie ci-après comme correspondant au premier mode d'impression grossière. Ce résultat est obtenu, dans le cas du caractère »B« de la Figure 3, en augmentant la vitesse de déplacement du chariot et en supprimant simultanément un signal de début d'impression de colonne (ou signal SOS) sur deux, ce signal étant utilisé pour appliquer une tension à l'électrode de charge 4. Le deuxième mode d'impression grossière peut être obtenu en n'imprimant qu'une rangée de points sur deux lors du traçage d'une colonne. A cet égard, il convient de tenir compte du fait qu'il y a lieu de corriger les répulsions aéro-dynamiques normales et de compenser les interactions entre les gouttelettes chargées, par exemple au moyen d'une mémoire de correction modifiée. On peut également combiner le premier et le deuxième modes d'impression grossière, auquel cas on obtient une diminution de la résolution du charactère imprimé, tel le caractère »B« représenté sur la Figure 4. Dans ce dernier cas, on peut obtenir une augmentation de la vitesse d'impression, augmentation qui peut être égale au quadruple de celle utilisée pour imprimer le caractère »B« représenté sur la Figure 2 et qui correspond au mode d'impression fine.

On a représenté sur la Figure 5 les circuits électroniques 8 de l'imprimante incorporant la présente invention. Les circuits schématiquement représentés sur la Figure 5 sont essentiellement les mêmes que ceux utilisés dans l'imprimante IBM 6640, à l'exception du bloc 30, représentant la logique afférente au mode d'impression grossière, et de quelques modifications apportées au bloc 19, relatif au positionnement des gouttelettes d'encre, blocs qui sont respectivement décrits plus loin à propos de la Figure 6 et de la Figure 7.

Sur la Figure 5, un microprocesseur ou autre dispositif analogue 10 comportant d'autres dispositifs d'entrée 10a, tels qu'une machine à écrire, un dispositif d'entraînement de disques, etc., fait fonction de système principal vis-à-vis de l'imprimante à projection d'encre schématiquement représentée sur la Figure 5. Un canal d'entrée/sortie composé de 14 lignes est connecté à l'imprimante, à savoir huit (dans l'exemple représenté) lignes de données, quatre lignes de commande, une ligne d'interruptions et une ligne de transmission des signaux provenant d'une horloge principale. L'interface 11 de l'imprimante assure, de façon classique, les fonctions de transfert, de logique, et d'amplification et les signaux fournis par l'horloge principale sont appliqués à l'horloge 12 du système, dans laquelle des circuits de division de fréquence divisent la fréquence reçue de l'horloge principale, qui est convertie en quatre fréquences d'horloge, T1 à T4, représentées sur la Figure 9. Les signaux provenant du canal d'entrée/sortie peuvent être amplifiés et mis en mémoire de façon appropriée de manière à ce que les instructions série puissent être reçues du microprocesseur 10.

Les données reçues par les circuits électroniques de l'imprimante et afférentes aux instructions d'impression se composent de trois octets, ainsi qu'il est expliqué ci-après. A titre d'exemple, si l'on suppose que la ligne d'impression a une longueur maximum de 35,5 cm et comporte 23,6 divisions par cm, ainsi qu'on l'a précédemment indiqué à propos du réseau 9c de la Figure 1, soit au total 840 divisions, un seul octet de données ne donnera que 2⁸ ou 256 bits, ce qui est insuffisant. Etant donné qu'il faut au moins 840 bits pour donner le code position à l'imprimante, dans le cas d'une ligne d'impression de 35,5 cm, et que 210 = 1024 bits est la valeur la plus proche du code position effectif, deux octets sont nécessaires pour les signaux de position transmis à l'imprimante par le microprocesseur. D'autre part, dans le système effectivement employé, un octet supplémentaire est nécessaire pour identifier le signal définissant le caractère à imprimer, ou la fonction à exécuter, et l'interface 11 comporte donc une mémoire tampon associée à ces trois octets provenant du microprocesseur. Dans l'imprimante IBM 6640, le premier octet d'une instruction d'impression est une adresse qui est appliquée, par l'intermédiaire de l'interface 11, au générateur de caractères 13, définissant le caractère à imprimer. (En supposant qu'il soit reconnu en tant qu'instruction d'impression.) Le générateur 13 transmet l'adresse complète ou partielle de ce caractère, par l'intermédiaire de la ligne commune »adresse«, à la mémoire 14, et reçoit de cette dernière les données afférentes audit caractère par l'intermédiaire de lignes communes de données 15. Les données ainsi extraites de la mémoire 14 se rapportent à l'impression d'une unique colonne de points faisant partie de ce caractère.

Le second et le troisième octets du signal reçu du microprocesseur sont appliqués à un circuit logique 16 dit de commande de mécanisme, pour informer celui-ci de la position de la première colonne de points du caractère à imprimer.

Dans le cas d'une instruction relative à l'exécution d'une fonction, le premier octet est appliqué par l'intermédiaire de l'interface 11 au circuit logique 16 afin d'être décodé et de déclencher l'exécution de la fonction dont il s'agit; par exemple, la configuration de bits 11010101 est décodée comme représentant une fonction de tabulation et la configuration 10110101 est décodée comme définissant une fonction d'espacement arrière. Le second et le troisième multiples peuvent également être appliqués au circuit logique 16 pour effectuer des actions appropriées lorsque le chariot occupe la position spécifiée par ces octets; par exemple, si une instruction de tabulation a été décodée, le second et le troisième octets précisent le point où le chariot devra s'arrêter une fois la fonction de tabulation exécutée.

Le bloc fonctionnel 16 peut servir à assurer de nombreuses fonctions. Par exemple: (1) commander et synchroniser le fonctionnement du circuit 18 de la demande de brevet français FR-A-2 410 248 déposée le 26 septembre 1978 par la demanderesse, lequel circuit procède à un contrôle périodique de la suite de gouttelettes d'encre afin de déterminer si la hauteur à laquelle celles-ci sont déviées se trouve dans les limites des tolérances prescrites; (2) servir de décodeur d'instructions pour les opérations de synchronisation et d'asservissement d'une pompe à encre telle que celle décrite dans le brevet US-A-3 787 882; (3) commander le fonctionnement du dispositif d'entraînement 7a du chariot et par conséquent la vitesse horizontale (dans le présent exemple) du chariot 7 dans le cas notamment de l'emploi du dispositif d'excitation 7b; (4) servir de dispositif de commande d'entraînement du moteur et recevoir les signaux de position du réseau émanant, par exemple, du détecteur 9 réprésenté sur la Figure 1 (cf. les demandes de brevet européen EP-A-0 006 441 et EP-A-0 006 482 précitées). Le dispositif d'entraînement à vitesse variable peut évidemment prendre la forme décrite dans la publication intitulée »IBM Technical Disclosure Bulletin«, Vol. 20, No. 10, Mars 1978, pages 3993-3994, mais il est préférable qu'il soit du type décrit dans la demande de brevet US-A-954374 indiquée plus haut.

Lorsque les données extraites de la mémoire 14 et afférentes à l'impression d'une colonne de points ont été chargées dans le registre à décalage 39 (voir Figure 7) du générateur de caractères, un signal est transmis par l'intermédiaire de la ligne commune de commande 13a au circuit 16, qui met alors le mécanisme associé dans une position dans laquelle il est prêt à procéder à l'impression, c'est-à-dire dans la position d'impression. Lorsque les données ainsi extraites se trouvent dans le générateur de caractères 13 et qu'un signal d'impression a été appliqué au circuit 16, un signal indiquant que l'impression d'une colonne peut commencer (ou signal PIC) est transmis par l'intermédiaire de la ligne commune 13b aux circuits logiques 19 de positionnement des gouttelettes d'encre. Un second signal dit de début d'impression de colonne (MCSOS) émanant du circuit 16 et coincidant avec le déplacement du chariot jusqu'à un point prédéterminé du réseau 9c (Figure 1), ce déplacement étant effectué conformément aux données contenues dans le second et le troisième octets du signal initialement reçu du microprocesseur 10, provoque la génération par les circuits 19 d'une sortie qui est appliquée par l'intermédiaire d'une ligne commune 19a à un convertisseur numérique/analogique 20, de telle sorte qu'une tension de charge soit appliquée à l'électrode de charge 4 (Figure 1) de l'imprimante, afin de charger les différentes gouttelettes d'encre de telle sorte qu'une colonne soit imprimée conformément aux données extraites de la mémoire 14 et transmises au générateur de caractères 13.

Le générateur 13 continue à recevoir des données afférentes à l'impression d'une colonne du caractère désigné par le premier octet et à transmettre par l'intermédiaire de la ligne commune 13a un signal d'impression au circuit 16 de telle sorte que le cycle d'impression de ce caractère se poursuive jusqu'à ce qu'un signal dit de fin d'impression de caractère soit transmis par le générateur 13 au circuit 16 par l'intermédiaire de la ligne 13a. Par ailleurs, les circuits 19 engendrent un autre signal qui s'oppose à la transmission des signaux jusqu'à ce que lesdits circuits soient prêts à accepter du générateur de caractères 13 de nouvelles données qui seront utilisées pour appliquer les tensions requises à l'électrode de charge de l'imprimante. D'autre part, si de nouvelles données afférentes, par exemple, à un autre caractère, doivent être imprimées immédiatement après celles qui les précèdent, le signal d'impression transmis sur la ligne 13a a priorité sur le signal de fin de caractère, de telle sorte que le signal de début d'impression de colonne continue à être engendré, et que les données continuent d'être extraites de la mémoire 14, etc., afin que les tensions requises puissent être appliquées à l'électrode de charge. A cet égard, on notera que la mémoire 14 peut comporter plusieurs mémoires inaltérables, la sélection d'un assortiment de caractères déterminé étant fonction de l'entrée reçue du microprocesseur 10. Un procédé permettant de changer d'assortiment de caractères en sélectionnant différentes parties de la mémoire est décrit dans le brevet des E.U.A. No. 3 963 591.

Dans le mode dit d'impression fine, qui permet d'obtenir des caractères tels que le »B« représenté sur la Figure 2, la machine fonctionne essentiellement de la façon décrite ci-dessus, qui est celle utilisée dans le cas de l'imprimante 1 B M 6640.

Toutefois, il arrive fréquemment que l'on puisse se contenter d'une résolution plus grossière afin d'obtenir, en contrepartie, une augmentation de la vitesse d'impression. En pareil cas, on peut recourir au premier mode d'impression grossière pour réaliser des caractères tels que le »B« représenté sur la Figure 3. A cette fin, des circuits logiques 30 dits d'impression grossière sont intercalés entre les circuits 16 et 19 (Figure 5). Ces circuits 30 n'interviennent que dans le cas où l'on désire obtenir une impression grossière. Lorsqu'une impression fine est requise, en vertu d'une instruction appropriée reçue du microprocesseur 10, un signal SOS, qui est en réalité un signal MCSOS converti (voir ci-après), peut accéder directement aux circuits 19 en évitant les circuits 30.

Aux fins de la mise en oeuvre des circuits 30 (voir Figure 6), un signal (une partie du signal à trois octets provenant du microprocesseur 10) étant décodé par le circuit 16 et indiquant que la vitesse de la machine doit être augmentée et la résolution diminuée de manière à former des caractères du type représenté sur la Figure 3, le décodage de, par exemple, 11110100 donne un premier signal (IMPRESSION GROSSIERE ou IG) dont la première apparition indique un passage au mode d'impression grossière. Le signal IG (voir Figure 9) est appliqué à l'une des entrées d'un flip-flop du type maître/esclave ou d'une paire de bascules 31 de manière à produire plusieurs signaux à différents instants d'horloge, T1 à T4, comme le montre la Figure 9. Sur la Figure 6, le flip-flop 31 se compose de portes NI, désignées 31A à 31 H dans la réalisation particulière représentée, et d'un unique inverseur 31j, pour obtenir les signaux »verrouillage« (INLK), »non verrouillage« (INLK), »séquence« (SEQ), »non séquence« (SEQ), et »non impression grossière« (IG). Les signaux »restauration de mise sous tension« (POR) ou »non restauration de mise sous tension« (POR) sont les signaux classiques obtenus à partir de la logique employée pour mettre en route ou initialiser la machine. Comme le montre la figure, les signaux d'entrée appliqués au flip-flop 31 sont les impulsions d'horloge T1 et T4 ainsi que le premier signal IG provenant de la partie de décodage du circuit 16. Ces signaux sont appliqués à un second flip-flop ou à une seconde paire de bascules 32 dont la sortie est constituée par un signal dit de »vitesse d'impression grossière« (VIG) qui est appliqué au dispositif de commande du moteur pour augmenter la vitesse du moteur 7a associé au chariot 7 de l'imprimante.

Comme le montre la figure, le flip-flop maître/esclave ou la paire de bascules 32 se compose également de portes NI 32a à 32h et comporte à sa sortie un inverseur 32j. Certaines des entrées du flip-flop 32 sont engendrées par cette paire de bascules, par exemple les signaux dits d'»excitation du flip-flop maître à grande vitesse« (HSPM) et »non excitation du flip-flop maître à grande vitesse« (HSPM), ce qui a pour effet de ramener comme entrées aux portes NI 32a et 32b les signaux dits d'»excitation du flip-flop esclave à grande vitesse« (HSPS) et »non excitation du flip-flop esclave à grande vitesse« (HSPS), ainsi que l'impulsion d'horloge T4. Les signaux SEQ et INLK sont obtenus du flip-flop 31.

Un troisième flip-flop maître/esclave ou paire de bascules 33 reçoit un signal MCSOS de la logique de position du chariot que comporte le circuit 16. Ainsi qu'on l'a précédemment expliqué, ce signal MCSOS est obtenu à partir du détecteur 9 de la Figure 1 et des circuits qui lui sont associés. D'autre part, ainsi qu'on le verra plus loin, le signal MCSOS et le signal SOS sont un seul et même signal lorsque l'imprimante fonctionne dans le mode dit d'impression fine, qui permet d'imprimer des caractères tels que celui représenté sur la Figure 2. Ainsi qu'on la précédement indiqué, les signaux MCSOS engendrés sont un multiple du nombre de lignes ou de divisions que comporte le réseau. Ainsi, dans l'exemple cité, si le réseau comporte 23,6 divisions par cm, 94,5 signaux MCSOS seront engendrés par cm de déplacement. Lorsque la vitesse du chariot augmente, la fréquence de répétition de ces signaux augmente évidemment, mais la distance parcourue, qui est représentative de chacun de ces signaux, restera toujours la même. A cet égard, le flip-flop maître/esclave ou la paire de bascules 33 fait fonction de circuit diviseur par deux engendrant un signal d'impression de colonne émanant de la partie »maître« du flip-flop (SCNM) et un signal analogue fourni par la partie »esclave« (SCNSM), ainsi que les inverses logiques de ces signaux, tout cela en relation avec les instants d'horloge T2 et T4 qui constituent les entrées du flip-flop 33. Ce dernier se compose de portes NI 33a à 33h et d'une porte ET 34 dont une première entrée reçoit la sortie SCNS de la porte 33h. La porte ET 34 possède une seconde entrée qui évite complètement le flip-flop 33 et est constituée par le signal MCSOS. De la sorte, lorsque les signaux SCNS et MCSOS sont tous deux au niveau haut et coïncident, la porte ET 34 engendre une sortie, qui est le signal SOS. Etant donné que le flip-flop 33 fait fonction de circuit diviseur par deux, lorsque la machine fonctionne dans le mode d'impression grossière, le signal SCNS n'est au niveau haut que la moitié du temps et, de ce fait, le signal SOS n'a que la moitié de la fréquence du signal MCSOS. Le signal SOS représenté sur la Figure 3 n'a donc que la moitié de la fréquence du signal SOS représenté sur la Figure 2, si bien que, par comparaison avec le mode d'impression fine, une colonne sur deux n'est pas imprimée. D'autre part, dans le mode d'impression fine, le signal SCNS est toujours au niveau haut, et, par conséquent, lorsque ce signal coïncide avec le signal MCSOS, le signal SOS est engendré par la porte ET 34 à une fréquence qui est nécessairement la même que celle du signal MCSOS. Les différentes entrées reçues par le flip-flop 33 sont engendrées par le signal HSPS émanant du flip-flop 32, et par le flip-flop 33 lui-même, ainsi qu'il ressort de la Figure.

Le signal SOS ainsi engendré est appliqué au circuit logique 19 de positionnement des gouttelettes qui, ainsi qu'on l'a précédemment indiqué, est excité lorsqu'il reçoit ce signal provenant du circuit 16 en même temps qu'un signal »prêt à imprimer colonne« (PIC) émanant du générateur de caractères 13 et engendré de la façon décrite plus loin. Comme on peut le voir sur la Figure 7, le circuit logique 19 comprend une bascule d'entrée ou flip-flop du type RS 35, qui est couplé à une seconde bascule ou à un second flip-flop RS 38, et une troisième bascule ou un troisième flip-flop 37, des signaux d'entrée appropriés étant appliqués à une paire de bascules et à un flip-flop du type maitre/esclave 38. Les bascules 35 à 37 se composent respectivement de portes Ni 35a à 35d, 36a à 36d, 37a à 37c, cependant que la paire de bascules 38 se compose de portes NI 38a à 38h. Un registre à décalage 40 qui est commandé par un circuit de commande 41 permet de transférer les données afférentes à l'impression des colonnes, de la façon décrite de façon plus détaillée ci-après, au convertisseur numérique/analogique 20 (Figure 5), par l'intermédiaire de la ligne commune 19a, et à l'électrode de charge 4 associée à une buse 2a que comporte le générateur de gouttelettes 2.

Le circuit logique 19 fonctionne de la façon suivante. Lorsque le signal de début d'impression de colonne (SOS) est appliqué à la bascule d'entrée 35, si le reste du circuit composé des bascules 38, bascules 37 et 36 a achevé les opérations afférentes à l'impression de la colonne de points précédente, les bascules engendrent un signal de chargement du registre à décalage, ou signal LDSR (voir sortie de la porte NI 37b) permettant de transférer les données afférentes à l'impression d'une colonne, du registre à décalage à quarante bits 39 contenu dans le générateur de caractères 13, au registre à décalage à quarante-sept bits 40. Comme le montre la figure, le registre à décalage 39 possède une entrée de données série SDI qui reçoit de la mémoire 14 les données afférentes à l'impression d'une colonne. Une fois le registre 39 chargé, un signal est engendré et appliqué au circuit 39a de décodage des signaux PIC (lequel circuit est une porte ET à entrées multiples) qui, lorsqu'il reçoit simultanément le signal LDSR émanant de la porte 37b, engendre un signal PIC pour indiquer que l'impression d'une colonne est prête à être effectuée. Lorsqu'il reçoit ce même signal LDSR ainsi que le signal »impulsion colonne« (SCN) émanant de la paire de bascules 38 (porte NI 38h), le circuit de commande 41 autorise le transfert des données relatives à l'impression d'une colonne, par l'intermédiaire de la ligne commune 39d, au registre à décalage 40, et ultérieurement par l'intermédiaire de la ligne commune 19a, au convertisseur numérique/analogique 20.

La bascule ou le flip-flop 35 permet d'emmagasiner le signal SOS jusqu'à ce que l'impression de la colonne précédente soit terminée (on notera que la porte NI 35a reçoit comme entrées un signal SOS retardé (SOSD) et un signal d'horloge T2 cependant que la porte NI 35b reçoit notamment un signal SCNST, signifiant »non SCN emmagasiné«, et un signal d'horloge T4). Le signal »SCN emmagasinée (SCNST) est obtenu à la sortie de la paire de bascules 36. De la sorte, le circuit représenté sur la Figure 7 permet de traiter des données d'impression de colonne présentées en série et d'une longueur exceptionnelle qui peuvent recouvrir le signal SOS suivant, un rattrapage pouvant avoir lieu si ces données sont plus longpes que celles afférentes à l'impression de la colonne précédente et de la colonne suivante.

Dans l'imprimante'lBm 6640, il est nécessaire de compenser les effets aérodynamiques propres aux gouttelettes d'encre, de même que les interactions qui peuvent se produire entre gouttelettes chargées, de telle sorte que les gouttelettes frappent la feuille de papier aux positions relatives désirées. Le procédé employé dans l'imprimante IBM 6640 est décrit dans le brevet US-A-4 086 601. Conformément audit procédé, les bits de plus faible poids émanant du registre à décalage 40, par exemple les sept derniers bits ou davantage, sont utilisés comme adresse de la mémoire principale 42 d'une mémoire de données de correction, comme le montre la Figure 8. La sortie de la mémoire principale 42 est appliquée à une ligne commune dite de données de mémoire et transmise au convertisseur numérique/analogique 20 par l'intermédiaire de la ligne commune 19a de telle sorte que la tension appropriée puisse être appliquée à l'électrode de charge pour chaque représentation de bit d'une gouttelette faisant partie de l'impression d'une colonne. La mémoire de données de correction utilise une tension de seuil pour éviter que les gouttelettes destinées à être imprimées ne soient interceptées par la gouttière. On trpuvera d'autres précisions à cet égard dans le brevet des E.U.A. précité.

La présente invention permet également, au lieu de n'imprimer qu'une colonne sur deux, de sauter une rangée de points d'impression sur deux ou de n'imprimer qu'on point sur deux lors de l'impression d'une colonne (bien que ce mode d'impression ne soit pas le mode préféré, l'impression visuelle obtenue peut être plus agréable dans le cas de certains types de caractère). Par exemple, l'omission d'une gouttelette sur deux permet, de même que dans le cas de l'omission d'une colonne sur deux, d'augmenter la vitesse d'impression de telle sorte qu'elle corresponde approximativement au double de celle obtenue dans le mode d'impression fine. A cet égard, la paire de bascules 33 de la Figure 6 est inutile et le signal MCSOS peut être directement appliqué au flip-flop RS 35 de la Figure 4, ce dernier signal étant alors équivalent au signal SOS. Cependant, le reste du circuit de la Figure 6 peut être employé pour obtenir le signal dit de vitesse d'impression grossière (VIG) qui est appliqué au dispositif de commande du moteur associé au chariot afin d'augmenter la vitesse de déplacement de ce dernier.

La seconde modification requise pour n'imprimer qu'une rangée de points sur deux dans chaque colonne consiste à faire en sorte que le signal VIG soit appliqué au circuit de commande 41 du registre à décalage (ce signal étant désigné VIG^{*} de telle sorte que l'on ne charge dans le registre à décalage 40 par l'intermédiaire de la ligne commune 39b qu'une donnée sur deux relative à l'impression d'une colonne, par exemple sous le contrôle de l'impulsion de chargement engendrée par le circuit de commande 41. De la sorte, le registre à décalage ne reçoit qu'une donnée binaire sur deux, ce qui indique qu'une gouttelette d'encre sur deux n'est pas destinée à l'impression et doit être interceptée par la gouttière. La troisième modification nécessaire, en supposant de nouveau que le procédé employé pour compenser les interactions entre gouttelettes chargées ainsi que les effets aérodynamiques soit celui décrit dans le brevet précité U$-A-4 086 601, consiste à sélectipnner la mémoire 43, afférente au mode d'impression grossière, de telle sorte que les corrections requises puissent être apportées aux gouttelettes par l'intermédiaire de la ligne commune »données de mémoire« depuis cette mémoire, au lieu de l'être depuis la mémoire principale 42.

Dans une variante de la présente invention, les techniques d'impression d'une colonne de points sur deux et d'une rangée de points sur deux décrites ci-dessus peuvent être combinées de manière à obtenir un caractère analogue à celui représenté sur la Figure 4 dans le mode d'impression grossière, Dans ce cas, le signal MCSOS devrait être au niveau haut pour permettre l'impression d'une colonne sur deux et le signal VIG^{*} devrait être appliqué à la fois au circuit de commande 41 du registre à décalage 40 et à la mémoire 43 pour les besoins de la sélection de la mémoire de données de correction. D'autre part, le microprocesseur 10 devrait obligatoirement informer les circuits de commande de la machine que, dans le mode d'impression grossière demandé, la vitesse de fonctionnement devrait être approximativement égale quatre fois celle réalisée dans le mode d'impression fine, et ce au moyen d'un signal obtenu à partir du signal VIG de la Figure 6, et transmettrait en outre un second signal dont on réaliserait, par exemple, la fonction ET pour indiquer l'augmentation de vitesse requise par le microprocesseur.

La présente invention fournit donc une imprimante à projection d'encre capable de varier la résolution des caractères qu'elle imprime tout en effectuant une variation correspondante de la vitesse d'impression, ce résultqt pouvant être obtenu en apportant des modifications peu considérables au matériel existant.

Bien que l'on ait décrit dans ce qui précède et représenté sur les dessins les caractéristiques essentielles de l'invention appliquées à un mode de réalisation préféré de celle-ci, il est évident que l'homme de l'art peut y apporter toutes modifications de forme ou de détail qu'il juge utiles, en substituant des moyens par des moyens équivalents dans le cadre de la protection telle que définie par les revendications.

## Revendications

1. Imprimante à projection d'encre continue du type dans lequel un chariot (7) comporte une buse (20) émettant une suite de gouttelettes d'encre selon un débit prédéterminé, une électrode de charge (4) des gouttelettes d'encre et des électrodes de déviation (5) des gouttelettes d'encre, pour effecteur l'impression de caractères sur un support en formant sur celui-ci des colonnes de points, une première résolution prédéterminée de caractères étant définie par un nombre maximum prédéterminé d'éléments d'images par unité de largeur et de hauteur dans un cadre de caractère de dimensions prédéterminées, ladite imprimante étant caractérisée en ce qu'elle comprend:
un générateur de caractères (13) permettant d'engendrer des données représentatives de la charge à appliquer à des gouttelettes sélectionnées faisant partie de l'impression d'une unique colonne d'un caractère, et des moyens de détection (19) permettant d'indiquer à tout moment la position et le sens du mouvement du chariot et d'engendrer un premier signal dit de début d'impression de colonne indiquant l'instant du début de l'impression de chaque colonne d'éléments d'image faisant partie d'un caractère donné;
un dispositif (7a, 7b) d'entraînement du chariot à vitesse variable, un circuit (19) de positionnement des gouttelettes d'encre pour recevoir lesdites données et ledit premier signal et qui est couplée à ladite électrode de charge (4) pour appliquer une charge aux gouttelettes d'encre en fonction desdites données pour former un unique caractère présentant une première résolution et à une première vitesse du chariot, les moyens suivants étant employés pour obtenir une augmentation de la vitesse d'impression sur ledit support tout en maintenant le débit d'encre à une valeur prédéterminée;
un premier circuit (31, 32) permettant de recevoir un second signal indiquant une modification de la vitesse de formation et de la résolution d'un caractère, circuit comprenant des moyens (32) permettant d'engendrer un troisième signal lors de la réception dudit second signal pour modifier la vitesse dudit dispositif d'entraînement de telle sorte qu'il entraîne le chariot à une seconde vitesse supérieure à la première, et
un second circuit (33) permettant, en réponse audit second signal, de former un caractère donné à une seconde résolution et à une seconde vitesse de déplacement du chariot qui est supérieure à la première.

2. Imprimante à projection d'encre selon la revendicaton 1, caractérisée en ce que ledit second circuit comprend des moyens (33h) rendant inopérants certains signaux de début d'impression de colonne choisis.

3. Imprimante à projection d'encre selon la revendication 1, caractérisée en ce que ledit second circuit comprend des moyens (33h) permettant, en réponse audit second signal et

audit premier signal de début d'impression de colonne, de supprimer régulièrement ou périodiquement le signal de début d'impression de colonne.

4. Imprimante à projection d'encre selon lu revendication 2, caractérisée en ce qu'elle comprend des moyens (34) permettant d'éviter ledit second circuit, de telle sorte que ledit premier signal puisse être appliqué audit circuit (19) de positionnement de gouttelettes d'encre en l'absence dudit second signal.

5. Imprimante à projection d'encre selon l'une des revendications 1 -4, caractérisée en ce qu'elle comprend des moyens (35) permettant d'appliquer ledit troisième signal audit circuit (19) de positionnement des gouttelettes d'encre, et des moyens (4) permettant de supprimer des données représentant la charge à appliquer à une gouttelette sur deux faisant partie de l'impression d'une unique colonne.

## Patentansprüche

1. Tintenstrahldrucker mit fortlaufender Tintenstrahlabgabe, in dem der Wagen (7) eine eine Folge von Tintentröpfchen mit einem vorbestimmten Fluß abgebende Düse (20), eine Ladeelektrode (4) der Tintentröpfchen und Ablenkelektroden (5) der Tintentröpfchen aufweist, um die Aufzeichnung von Zeichen auf einem Aufzeichnungsträger durch Bildung einer Spalte von Punkten durchzuführen, wobei eine erste vorbestimmte Zeichenauflösung von einer höchsten Anzahl von Bildelementen in jeder Breiteneinheit und Höheneinheit innerhalb eines Zeichenrahmens mit vorbestimmten Abmessungen festgelegt ist, wobei der Tintenstrahldrucker dadurch gekennzeichnet ist, daß er aufweist:
einen Zeichenerzeuger (13) zur Erzeugung von Daten, die der zu ausgewählten, zu der Aufzeichnung einer einzelnen Zeichenspalte gehörigen Tintentröpfchen zu versehenden Ladung entsprechen, und Abtastmittel (19) zur Angabe der Lage und der Bewegungsrichtung des Wagens in jeder Zeit und zur Erzeugung eines ersten, als _{M}Spaltenaufzeichnungsbeginnx genannten Signals, das den Zeitpunkt des Aufzeichnungsbeginns jeder Spalte von zu einem bestimmten Zeichen gehörigen Bildelementen anweist;
eine Einrichtung (7a, 7b) zum Antrieb des Wagens mit einer variablen Geschwindigkeit, eine Positionierungsschaltung (19) der Tintentröpfchen zur Aufnahme der Daten und des ersten Signals, die mit der den Tintentröpfchen mit einer Ladung versehenden Ladeelektrode (4) in Abhängigkeit von den Daten zur Bildung eines einzelnen einer ersten Auflösung entsprechenden Zeichens mit einer ersten Wagengeschwindigkeit gekoppelt ist, wobei die folgenden Mittel zur Erhöhung der Aufzeichnungsgeschwindigkeit auf dem Aufzeichnungsträger angewendet sind, indem der Fluß der Tintentröpfchenabgabe bei demselben vorbestimmten Wert bleibt; SOS suivant, un rattrapage pouvant avoir lieu si ces données sont plus longues que celles afférentes ä l'impression de la colonne précédente et de la colonne suivante.
Dans l'imprimante'IBM 6640, il est nécessaire de compenser les effets aérodynamiques propres aux gouttelettes d'encre, de même que les interactions qui peuvent se produire entre gouttelettes chargees, de teile sorte que les gouttelettes frappent la feuille de papier aux positions relatives désirées. Le procédé employé dans l'imprimante IBM 6640 est décrit dans le brevet US-A-4 086 601. Conformément audit procédé, les bits de plus faible poids émanant du registre à décalage 40, par exemple les sept derniers bits ou davantage, sont utilisés comme adresse de la mémoire principale 42 d'une mémoire de données de correction, comme le montre la Figure 8. La sortie de la mémoire principale 42 est appliquée à une ligne commune dite de données de mémoire et transmise au convertisseur numerique/analogique 20 par l'in- termédiaire de la ligne commune 19a de teile sorte que la tension appropriee puisse être appliquée à I'electrode de charge pour chaque represenation de bit d'une gouttelette faisant partie de l'impression d'une colonne. La mémoire de données de correction utilise une tension de seuil pour éviter que les gouttelettes destinees ä être imprimées ne soient interceptees par la gouttière. On trouvera d'autres précisions à cet égard dans le brevet des E.U.A. précité.
La présente invention permet également, au lieu de n'imprimer qu'une colonne sur deux, de sauter une rangée de points d'impression sur deux ou de n'imprimer qu'on point sur deux lors de l'impression d'une colonne (bien que ce mode d'impression ne soit pas le mode préféré, l'impression visuelle obtenue peut être plus agréable dans le cas de certains types de caractère). Par exemple, l'omission d'une gouttelette sur deux permet, de même que dans le cas de l'omission d'une colonne sur deux, d'augmenter la vitesse d'impression de teile sorte qu'elle corresponde approximativement au double de celle obtenue dans le mode d'impression fine. A cet égard, la paire de bascules 33 de la Figure 6 est inutile et le signal MCSOS peut être directement appliqué au flip-flop RS 35 de la Figure 4, ce dernier signal étant alors équivalent au signal SOS. Cependant, le reste du circuit de la Figure 6 peut être employé pour obtenir le signal dit de vitesse d'impression grossière (VIG) qui est appliqué au dispositif de commande du moteur associé au chariot afin d'augmenter la vitesse de déplacement de ce dernier.
La seconde modification requise pour n'imprimer qu'une rangée de points sur deux dans chaque colonne consiste à faire en sorte que le signal VIG soit appliqué au circuit de commande 41 du registre à décalage (ce signal étant désigné VIG* de teile sorte que l'on ne charge dans le registre à décalage 40 par l'intermédiaire de la ligne commune 39b qu'une donnée sur deux relative à l'impression d'une colonne, par exemple sous le contröle de l'impulsion de chargement engendrée par le circuit de commande 41. De la sorte, le registre à décalage ne reçoit qu'une donnée binaire sur deux, ce qui indique qu'une gouttelette d'encre sur deux n'est pas destinée à l'impression et doit être interceptee par la gouttière. La troisième modification necessaire, en supposant de nouveau que le procédé employé pour compenser les interactions entre gouttelettes chargées ainsi que les effets aérodynamiques soit celui décrit dans le brevet précité US-A-4 086 601, consiste à sélectionner la mémoire 43, afférente au mode d'impression grossière, de telle sorte que les corrections requises puissent être apportées aux gouttelettes par l'intermédiaire de la ligne commune »données de mémoire« depuis cette mémoire, au lieu de l'être depuis la mémoire principale 42.
Dans une variante de la presente invention, les techniques d'impression d'une colonne de points sur deux et d'une rangée de points sur deux decrites ci-dessus peuvent etre combinees de maniere à obtenir un caractère analogue à celui représenté sur la Figure 4 dans le mode d'impression grossière. Dans ce cas, le signal MCSOS devrait être au niveau haut pour permettre l'impression d'une colonne sur deux eₜ le signal VIG^{*} devrait etre appliqué ä la fois au circuit de commande 41 du registre à décalage 40 et à la mémoire 43 pour les besoins de la sélection de la mémoire de données de correction. D'autre part, le microprocesseur 10 devrait obligatoirement informer les circuits de commande de la machine que, dans le mode d'impression grossière demande, la vitesse de fonctionnement devrait être approximativement égale à quatre fois celle réalisée dans le mode d'impression fine, et ce au moyen d'un signal obtenu à partir du signal VIG de la Figure 6, et transmettrait en outre un second signal dont on realiserait, par exemple, la fonction ET pour indiquer l'augmentation de vitesse requise par le microprocesseur.
La presente invention fournit donc une imprimante à projection d'encre capable de varier la résolution des caractères qu'elle imprime tout en effectuant une variation correspondante de la vitesse d'impression, ce résultat pouvant être obtenu en apportant des modifications peu considérables au matériel existant.
Bien que l'on ait décrit dans ce qui précède et représenté sur les dessins les caractéristiques essentielles de l'invention appliquées à un mode de réalisation préféré de celle-ci, il est evident que l'homme de l'art peut y apporter toutes modifications de forme ou de détail qu'il juge utiles, en substituant des moyens par des moyens équivalents dans le cadre de la protection telle que définie par les revendications.

1. Imprimante à projection d'encre continue du type dans lequel un chariot (7) comporte une buse (20) émettant une suite de gouttelettes d'encre selon un débit prédéterminé, une électrode de charge (4) des gouttelettes d'encre et des électrodes de déviation (5) des gouttelettes d'encre, pour effecteur l'impression de caractères sur un support en formant sur celui-ci des colonnes de points, une première résolution prédéterminée de caractères étant définie par un nombre maximum prédéterminé d'éléments d'images par unité de largeur et de hauteur dans un cadre de caractère de dimensions prédéterminées, ladite imprimante étant caractérisée en ce qu'elle comprend:
un générateur de caractères (13) permettant d'engendrer des données représentatives de la charge à appliquer à des gouttelettes sélectionnées faisant partie de I'impression d'une unique colonne d'un caractère, et des moyens de détection (19) permettant d'indiquer à tout moment la position et le sens du mouvement du chariot et d'engendrer un premier signal dit de début d'impression de colonne indiquant l'instant du début de l'impression de chaque colonne d'éléments d'image faisant partie d'un caractère donné;
un dispositif (7a, 7b) d'entrainement du chariot à vitesse variable, un circuit (19) de positionnement des gouttelettes d'encre pour recevoir lesdites données et ledit premier signal et qui est couplée à ladite électrode de charge (4) pour appliquer une charge aux gouttelettes d'encre en fonction desdites données pour former un unique caractère présentant une première résolution et à une première vitesse du chariot, les moyens suivants étant employés pour obtenir une augmentation de la vitesse d'impression sur ledit support tout en maintenant le débit d'encre ä une valeur prédéterminée;
un premier circuit (31, 32) permettant de recevoir un second signal indiquant une modification de la vitesse de formation et de la résolution d'un caractère, circuit comprenant des moyens (32) permettant d'engendrer un troisième signal lors de la réception dudit second signal pour modifier la vitesse dudit dispositif d'entrainement de teile sorte qu'il entraîne le chariot à une seconde vitesse superieure à la première, et
un second circuit (33) permettant, en réponse audit second signal, de former un caractère donné á une seconde résolution et à une seconde vitesse de déplacement du chariot qui est supérieure à la première.

2. Imprimante à projection d'encre selon la revendicaton 1, caractérisée en ce que ledit second circuit comprend des moyens (33h) rendant inopérants certains signaux de début d'impression de colonne choisis.

3. Imprimante á projection d'encre selon la revendication 1, caractérisée en ce que ledit second circuit comprend des moyens (33h) permettant, en réponse audit second signal et audit premier signal de début d'impression de colonne, de supprimer régulièrement ou periodiquement le signal de début d'impression de colonne.

4. Imprimante à projection d'encre selon la revendication 2, caractérisée en ce qu'elle comprend des moyens (34) permettant d'éviter ledit second circuit, de telle sorte que ledit premier signal puisse être appliqué audit circuit (19) de positionnement de gouttelettes d'encre en l'absence dudit second signal.

5. Imprimante á projection d'encre selon l'une des revendications 1 -4, caractérisée en ce qu'elle comprend des moyens (35) permettant d'appliquer ledit troisième signal audit circuit (19) de positionnement des gouttelettes d'encre, et des moyens (4) permettant de supprimer des données représentant la charge à appliquer á une gouttelette sur deux faisant partie de l'impression d'une unique colonne.

1. Tintenstrahldrucker mit fortlaufender Tintenstrahlabgabe, in dem der Wagen (7) eine eine Folge von Tintentröpfchen mit einem vorbestimmten Fluß abgebende Düse (20), eine Ladeelektrode (4) der Tintentröpfchen und Ablenkelektroden (5) der Tintentröpfchen aufweist, um die Aufzeichnung von Zeichen auf einem Aufzeichnungsträger durch Bildung einer Spalte von Punkten durchzuführen, wobei eine erste vorbestimmte Zeichenauflösung von einer höchsten Anzahl von Bildelementen in jeder Breiteneinheit und Höheneinheit innerhalb eines Zeichenrahmens mit vorbestimmten Abmessungen festgelegt ist, wobei der Tintenstrahldrucker dadurch gekennzeichnet ist, daß er aufweist:
einen Zeichenerzeuger (13) zur Erzeugung von Daten, die der zu ausgewählten, zu der Aufzeichnung einer einzelnen Zeichenspalte gehörigen Tintentröpfchen zu versehenden Ladung entsprechen, und Abtastmittel (19) zur Angabe der Lage und der Bewegungsrichtung des Wagens in jeder Zeit und zur Erzeugung eines ersten, als »Spaltenaufzeichnungsbeginn« genannten Signals, das den Zeitpunkt des Aufzeichnungsbeginns jeder Spalte von zu einem bestimmten Zeichen gehörigen Bildelementen anweist;
eine Einrichtung (7a, 7b) zum Antrieb des Wagens mit einer variablen Geschwindigkeit, eine Positionierungsschaltung (19) der Tintentröpfchen zur Aufnahme der Daten und des ersten Signals, die mit der den Tintentröpfchen mit einer Ladung versehenden Ladeelektrode (4) in Abhängigkeit von den Daten zur Bildung eines einzelnen einer ersten Auflösung entsprechenden Zeichens mit einer ersten Wagengeschwindigkeit gekoppelt ist, wobei die folgenden Mittel zur Erhöhung der Aufzeichnungsgeschwindigkeit auf dem Aufzeichnungsträger angewendet sind, indem der Fluß der Tintentröpfchenabgabe bei demselben vorbestimmten Wert bleibt;
- eine erste Schaltung (31, 32) zur Aufnahme eines zweiten, eine geänderte Geschwindigkeit der Bildung und der Auflösung eines Zeichens anweisenden Signals, welche Schaltung Mittel (32) zur Erzeugung eines dritten Signals bei der Aufnahme des zweiten Signals aufweist, um die Geschwindigkeit der Wagenantriebsgeschwindigkeit so zu ändern, daß sie den Wagen mit einer zweiten höheren als der ersten Geschwindigkeit antreibt,
- eine zweite Schaltung (33), die im Ansprechen auf dem zweiten Signal es gestattet, ein bestimmtes Zeichen mit einer zweiten Auflösung und mit einer zweiten höheren als die erste Wagenantriebsgeschwindigkeit zu bilden.

2. Tintenstrahldrucker nach Anspruch 1, dadurch gekennzeichnet, daß die zweite Schaltung Mittel (33a) aufweist, die bestimmte ausgewählte Signale des Spaltenaufzeichnungsbeginns unwirksam machen.

3. Tintenstrahldrucker nach Anspruch 1, dadurch gekennzeichnet, daß die zweite Schaltung Mittel (33h), die im Ansprechen auf dem zweiten Signal und dem ersten Signal des Spaltenaufzeichnungsbeginns es gestatten, regelmäßig oder periodisch das Signal des Spaltenaufzeichnungsbeginns abzuschaffen.

4. Tintenstrahldrucker nach Anspruch 2, dadurch gekennzeichnet, daß er Mittel (34) zum Umgehen der zweiten Schaltung aufweist, so daß das erste Signal zu der Schaltung (19) zum Positionieren der Tintentröpfchen zugeführt werden kann, wenn das zweite Signal fehlt.

5. Tintenstrahldrucker nach einem der Ansprüche 1 bis 4, dadurch gekennzeichnet, daß er Mittel (35), um das dritte Signal zu der Schaltung (19) zum Positionieren der Tintentröpfchen zuzuführen, und Mittel (4), um der jedem zweiten zu der Aufzeichnung einer einzelnen Spalte gehörigen Tintentröpfchen zu versehenden Ladung entsprechende Daten zu vermeiden, aufweist.

## Claims

1. A continous ink jet printer of the type in which a carrier (7) carries a nozzle (20) for emitting a stream of ink drops at a predetermined rate, an ink drop charging electrode (4) and ink drop deflection electrodes (5), to effect printing of characters on a medium by forming thereon columns of ink dots, a first predetermined character resolution being defined by a predetermined maximum number of picture elements per unit of width and beight in a predetermined size character box, said printer being characterized in that it includes:
a character generator means (13) for generating data representative of the charge to be applied to selected drops being a portion of the printing of a single columns of characters and detection means (19) to indicate the position and direction of movement of said carrier at any point in time and for generating a first so called »start of columns printing« signal indicative of the time of the. start of the printing of each column of picture elements forming a portion of a given character, an alterable speed carrier drive means (7a, 7b), an ink drop placement circuit means (19) for receiving said data and said first signal and compled to said charge electrode (4) for applying a charge to said ink drops in accordance with said data to form a single character at a first resolution and at a first speed of the carrier, the following means being used increasing the print speed on said media while maintaining the ink rate at a predetermined value,
a first circuit (31, 32) for receiving a second signal indicating a change in speed of formation and resolution of a character, said first circuit including means (32) for generating a third signal on receipt of said second signal for changing the speed of said drive means so that it drives said carrier at a second speed greater than said first speed, and
a second circuit (33) responsive to said second signal for forming a given character at a second resolution and at a second speed of carrier movement greater than said first speed.

2. An ink jet printer in accordance with claim 1, characterized in that said second circuit includes means (33h) for rendering selected ones of said start of column printing signals on inoperable.

3. An ink jet printer in accordance with claim 1 characterized in that said second circuit includes means (33h) responsive to said second signal and said first start of column printing signal, for regulary or periodically eliminating the start of column printing signal.

4. An ink jet printer in accordance with claim 2 characterized in that it includes means (34) for by-passing said second circuit, so that said first signal can be applied to said ink drop placement circuit (19) in the absence of said second signal.

5. An ink jet printer in accordance with any one of claims 1 -4 characterized in that it includes means (35) to permit application of said third signal to said ink drop placement circuit (19), and means for eliminating the data representative of the charge to be applied on alternate drops of the printing of a single column.
